# FASCICULE DE BREVET EUROPEEN

(11) **EP 2 585 349 B1**
(45) Date de publication et mention de la délivrance du brevet: **31.12.2014**
(21) Numéro de dépôt: 11739110.2
(22) Date de dépôt: 21.06.2011
(51) Int. Cl.: B61B 7/02, B61B 7/06

(54) **INSTALLATION A CABLES AERIENS ET A VEHICULE ASSERVI, SANS SUSPENTE**
INSTALLATION MIT OBERLEITUNGSKABELN UND DAMIT VERSORGTE FAHRZEUGE OHNE AUFHÄNGER
INSTALLATION À CABLES AERIENS ET À VEHICULE ASSERVI, SANS SUSPENTE

(30) Priorité: 27.12.2010 FR 1005129; 26.08.2010 FR 1003454; 22.07.2010 FR 1003078; 23.06.2010 FR 1002635
(43) Date de publication de la demande: 01.05.2013
(73) Titulaire: Creissels Technologies, 38240 Meylan (FR)
(72) Inventeur: CREISSELS, Denis, F-38240 Meylan (FR); RICHARD, Jérôme, F-38920 Crolles (FR)
(74) Mandataire: Hecké, Gérard
(86) Numéro de dépôt international: PCT/FR2011/000353
(87) Numéro de publication internationale: WO 2011/161333

(56) Documents cités:
- EP-A2- 0 561 095
- FR-A1- 2 575 985
- US-A- 4 641 587
- US-A1- 2009 038 499

## Description

L'invention est relative à une installation aérienne de transport de personnes, comprenant deux câbles porteurs aériens espacés, s'étendant parallèlement à un même niveau, en étant tendus entre deux pylônes pour constituer une voie 'incurvée de circulation présentant une flèche déformable, et un véhicule asservi, guidé positivement, comprenant un habitacle des personnes, quatre galets, disposés en rectangle, avec deux galets, espacés longitudinalement, roulant sur l'un des câbles, et deux galets, espacés longitudinalement, roulant sur l'autre câble, pour supporter et guider l'habitacle du véhicule circulant sur la voie incurvée, et un dispositif de liaison sans suspente entre les galets et l'habitacle pour positionner l'habitacle longitudinalement, transversalement et en niveau.

L'expression *asservi guidé positivement* signifie un guidage certain, sans risque de mouvements aléatoires et dans la technique des téléphériques plus particulièrement un véhicule sans suspente. L'invention concerne une installation ayant un véhicule sans suspente, c'est-à-dire un véhicule ne faisant pas appel à la gravité pour maintenir sa verticalité, qui circule sur des câbles porteurs présentant des flèches.

### ETAT DE LA TECHNIQUE

Les installations à câbles aériens, notamment des téléphériques, sont généralement implantées en montagne et comportent des véhicules équipés de suspentes articulées, plus ou moins longues selon la pente des câbles et la longueur des cabines. L'infrastructure de ces téléphériques est importante et la cabine subit, au cours du déplacement, des balancements et des basculements aléatoires qui rendent inacceptable une utilisation de tels téléphériques en milieu urbain.

Le document FR2 575 985 décrit une installation à deux câbles porteurs sur lesquels roulent quatre galets, dont les axes sont fixés rigidement aux quatre coins du véhicule. Le véhicule est guidé positivement, dans l'acception du terme dans la présente description, mais le véhicule suit la trajectoire incurvée en flèche des câbles avec des inclinaisons inacceptables pour un transporteur urbain.

Les documents EP0 561 095 et US4 641 587 concernent des véhicules aériens suspendus à deux câbles porteurs par des systèmes à suspentes. Les câbles porteurs sont maintenus à l'horizontal, à la manière des ponts suspendus, par une importante infrastructure. Il est, de plus, quasi impossible de réaliser des voies horizontales avec des câbles. Selon la présente invention les câbles porteurs sont simplement tendus entre des pylônes de plus faible hauteur car le véhicule n'a pas de suspente.

Le document US2009/0038499 décrit un véhicule dont la suspente est constituée par des câbles. Le chariot roule sur un câble porteur incurvé en flèche et la cabine n'est pas guidée positivement, dans le sens de la présente invention, puisqu'elle subit des basculements et balancements, longitudinaux et transversaux rédhibitoires pour un transporteur urbain.

### OBJET DE L'INVENTION

La présente invention a pour but de permettre la réalisation d'une installation aérienne, répondant aux exigences actuelles d'un transport en milieu urbain, notamment un déplacement à grande vitesse, un confort maximum des passagers et une infrastructure légère. L'habitacle du véhicule ne doit subir aucun déplacement intempestif préjudiciable au confort des passagers, malgré la flèche des câbles. Un déplacement intempestif peut être un basculement, une variation de niveau, une accélération verticale ou une secousse au passage d'une discontinuité de la voie.

Dans un mode de mise en oeuvre la cabine ou habitacle est maintenue verticale ou très peu inclinée, quelle que soit, longitudinalement la pente des câbles sur lesquels roulent les galets, et quelle que soit transversalement la différence de niveau des câbles, dues notamment à un décentrement de la charge transportée et/ou à l'action d'un vent latéral. Le terme vertical implique un plancher horizontal de la cabine et par la suite les termes vertical et horizontal seront utilisés indifféremment pour désigner la position de la cabine.

Selon d'autres mises en oeuvre de l'invention, la cabine reste à un niveau constant, les secousses sont atténuées et l'accélération verticale, au passage des soutiens des câbles, est réduite dans des limites de confort acceptables.

L'installation selon l'invention est caractérisée en ce que les quatre galets suivent indépendamment les variations en hauteur du câble dans l'espace, au cours du déplacement du véhicule, que ledit dispositif de liaison comporte pour chaque galet un vérin positif individuel, réglable en hauteur, et que le véhicule comporte une unité centrale qui commande les différents vérins individuels de manière à compenser les variations en hauteur des différents galets, imposées par les câbles, au cours du déplacement sur la voie incurvée.

L'expression, vérin positif réglable en hauteur, signifie que le dispositif transmet, de façon asservie, fidèlement les mouvements avec une seule possibilité de réglage en hauteur.

Dans un mode de réalisation de l'invention l'unité centrale est pilotée par un détecteur de l'inclinaison de l'habitacle de manière à déplacer en hauteur les différents galets pour maintenir l'habitacle vertical.

L'unité centrale peut également être pilotée par un détecteur de niveau pour maintenir le niveau de l'habitacle constant au cours du parcours et/ou par un détecteur de l'accélération verticale, notamment au passage d'un pylône. Selon un développement important de l'invention le véhicule roule sur les câbles porteurs, son centre de gravité étant situé au-dessus des câbles. Les infrastructures (pylônes et stations supportant les câbles porteurs) sont ainsi moins hautes de la valeur de la hauteur de la cabine et de la suspente par rapport à une installation habituelle où le véhicule est suspendu aux câbles, ce qui est appréciable en matière d'insertion en milieu urbain, et très économique au niveau du coût desdites infrastructures. Toute la mécanique et les accessoires du véhicule peuvent être regroupés sous l'habitacle. Dans le cas d'une traction par un câble, avantageusement situé sous le niveau de la cabine, celui-ci peut s'échapper naturellement vers le bas, ce qui a comme conséquence de ne nécessiter que des galets supports (à l'exclusion de galets compressions dont le passage sous le véhicule poserait problème, comme le passage des galets support pose des problèmes pour les véhicules suspendus).

Lorsque la voie présente une solution de continuité, notamment au passage des câbles vers des rails, un mouvement intempestif de l'habitacle est inévitable. Dans un mode de mise en oeuvre, chaque câble porteur est remplacé par une paire de câbles juxtaposés et chaque galet est remplacé par une paire de galets, juxtaposés sur un même axe, roulant sur la paire de câbles juxtaposés. Les transitions câble-rail sont décalées longitudinalement d'un câble à l'autre de manière que la portance soit toujours assurée par l'un des câbles de la paire et par le galet associé en évitant toute secousse au passage. La redondance des câbles et galets réduit les risques d'accident, l'un prenant la relève de l'autre en cas d'incident sur un galet ou sur un câble porteur.

Le véhicule peut comporter un ou plusieurs moteurs électriques (non représentés) d'entrainement d'un ou plusieurs galets lui permettant d'être automoteur. Lorsque le véhicule est tracté par un câble tracteur, le moteur prend la relève lorsque le véhicule est débrayé du câble tracteur. Lorsque ce câble tracteur est en dessous du niveau de roulement du véhicule, la pince d'accouplement est rétractable de manière à ce qu'il n'y ait aucun élément du véhicule au dessous du niveau des galets de roulement pour assurer la liberté de circulation du véhicule en station.

### Description sommaire des figures

D'autres avantages et caractéristiques de l'invention ressortiront plus clairement de la description qui va suivre de différents modes de mise en oeuvre de l'invention, donnés à titre d'exemples et représentés aux dessins annexés, dans lesquels :
Les figures 1 et 2 sont des vues en élévation d'une section d'une installation, illustrant respectivement le passage d'un véhicule sans correcteur d'assiette et celui d'un véhicule avec correction de l'assiette ;
Les figures 3 et 4 sont des vues schématiques de face et de côté d'un véhicule selon l'invention ;
Les figures 5 et 6 sont des vues de côté du véhicule illustrant la correction d'une inclinaison transversale ;
Les figures 7 à 9 sont des vues de face montrant les positions successives du véhicule au passage d'un pylône ;
Les figures 10 à 12 sont des vues de détails, en élévation, d'un amortisseur de support d'un galet, respectivement au passage d'un support court ;
Les figures 13 et 14 sont des vues schématiques de face et de côté d'un véhicule selon une variante de réalisation de l'invention ;
Les figures 15 et 16 sont des vues en élévation d'une installation, illustrant respectivement le niveau du câble porteur d'une ligne équipée d'un véhicule classique et celui d'une ligne équipée d'un véhicule selon les figures 13,14 ;
Les figures 17 et 18 sont des vues analogues aux figures 3 et 4 illustrant une variante simplifiée ;
La figure 19 est une vue analogue à la figure 2 montrant un dispositif de correction de trajectoire ;
La figure 20 est une vue analogue à la figure 4 d'un perfectionnement selon l'invention ;
La figure 21 est une vue partielle en perspective du véhicule selon la figure 20 illustrant le passage sur une solution de continuité de la voie.
La figure 22 est une vue schématique de face d'un véhicule selon une variante de réalisation de l'invention ;
Les figures 23 et 24 sont des vues analogues aux figures 13 et 14 illustrant la circulation d'un véhicule, selon l'invention, en station avec les pinces d'accouplement rétractées.

Les mêmes numéros de repère sont utilisés dans les différentes figures pour désigner des pièces analogues ou identiques.

### Description détaillée de l'invention

Sur les figures 1 et 2 une voie 10 aérienne d'une installation de transport urbain comprend deux câbles porteurs 11,12, tendus entre des pylônes 13 et des véhicules 14,15, de forme quasi parallélépipédique, ayant à chacun des quatre coins un galet 16-19 de roulement sur les câbles 11,12, une paire de galets 16,17 à l'avant et une paire de galets 18,19 à l'arrière. Chaque galet 16-19 est porté par un coulisseau 20 (figure 6) mobile dans une glissière verticale 21, fixée sur toute la hauteur du véhicule 15. A chaque galet 16-19 est associé un vérin 22 (représenté schématiquement par une flèche) de déplacement en hauteur et tous les vérins 22 sont reliés à une unité centrale d'un correcteur d'assiette 23 recevant des informations d'un inclinomètre 24 schématiquement représenté par un pendule.

Le fonctionnement ressort clairement des figures 1 et 2. Sur la figure 1 le véhicule 14 ne comporte pas de correcteur d'assiette et les galets 16-19 sont rigidement fixés au véhicule. Entre les deux pylônes 13 le véhicule suit la trajectoire en flèche des câbles 11,12, en basculant vers l'avant puis vers l'arrière, ce qui n'est pas acceptable.

Selon l'invention, représentée à la figure 2, le pendule 24 détecte le basculement vers l'avant du véhicule 15 et envoie un ordre de déplacement des galets avant 16,17 vers le bas pour compenser la pente vers le bas des câbles 11,12. Par la suite un débattement relatif des galets avant 16,17 par rapport aux galets arrière 18,19 permet de maintenir le véhicule 15 sensiblement vertical, en compensant le basculement longitudinal correspondant à la flèche des câbles. Le plancher 25 reste horizontal tout au long du parcours entre les deux pylônes. Dans l'exemple représenté à la figure 2 le plancher 25 reste également à un niveau constant, de la manière décrite plus en détail en référence aux figures 7-9.

Le dispositif à débattement individuel des galets 16-19 permet également une compensation d'un basculement transversal du véhicule, dû notamment à une différence de niveau des câbles 11,12. La figure 5 représente un tel basculement, en l'absence d'une correction, les passagers s'étant, par exemple, regroupés du côté gauche du véhicule 14. Le pendule 24 détecte ce basculement transversal et transmet au correcteur d'assiette 23 un ordre de déplacement des galets 17,19 de gauche vers le bas pour rétablir la position verticale du véhicule 15, représentée à la figure 6.

Selon un développement important de l'invention le dispositif à galets indépendants 16-19 assure une trajectoire rectiligne 29 du véhicule 15, à un niveau constant, malgré une flèche notable de la voie constituée par les câbles 11,12. Sur la figure 2 un détecteur (non représenté), mesurant par exemple le niveau du véhicule 15 par rapport au sol, pilote le débattement vers le bas des quatre galets 16-19 sur le parcours en descente pour atteindre la position inférieure, à l'arrivée au bas de la flèche des câbles 11,12. Sur le parcours suivant, en montée, les galets 16-19 remontent vers le haut du véhicule et on voit que ces débattements des galets 16-19 assurent ainsi une trajectoire rectiligne du véhicule sur une voie ondulée en hauteur. Pendant tout le parcours, le véhicule est bien entendu maintenu horizontal, par l'action différentielle des galets avant 16,17 par rapport aux galets arrière 18,19, pour la compensation longitudinale et des galets gauches 17,19 par rapport aux galets droit 16,18 pour une compensation transversale.

Le respect d'une trajectoire rectiligne 29, notamment au franchissement d'un sabot 26 d'un pylône 13, est illustré aux figures 7 à 9. La trajectoire rectiligne est matérialisée par un rayon laser 27 envoyé par un émetteur 28, solidaire du véhicule, vers un repère fixe 30, par exemple prévu sur un pylône au niveau requis. Les débattements des galets 16-19 sont pilotés par le détecteur d'assiette à rayon laser 27, de la manière schématiquement représentée par le sens des flèches ou vérins 22 et il est inutile de décrire en détail le fonctionnement.

En pratique les correcteurs d'assiette sont plus élaborés que ceux décrits précédemment et ils peuvent comporter, par exemple, des systèmes électroniques de prévision et de régulation des débattements des galets ou encore, pour une installation donnée, une entière programmation des débattements.

Selon un autre développement de l'invention le système à correction d'assiette est complété par un dispositif d'amortissement des variations brèves et limitées des pentes de la voie. La fixation de chaque galet 16-19 à son coulisseau 20 comporte un amortisseur 31, schématiquement représenté aux figures 10-12 par une paire de ressorts 32,33, qui sollicitent élastiquement le galet vers une position centrale tout en autorisant un déplacement vertical limité. Au passage d'un appui court 34 du câble 11 (figure 11) le galet comprime l'amortisseur 31 vers le haut, pour absorber le choc sans le transmettre au véhicule. Après le passage (figure 12) l'amortisseur 31 revient en position normale. De tels amortisseurs sont bien connus.

Sur les figures 13 et 14, qui illustrent une variante de réalisation, les galets 16-19 sont disposés sous le plancher 25 du véhicule 15, à chacun des quatre coins. A chaque galet 16-19 est associé un vérin 22 de déplacement vertical et tous les vérins sont reliés à l'unité centrale 23. Les galets 16-19 sont représentés dans l'espace disponible sous les sièges 40 situés aux extrémités de la cabine, mais si le débattement nécessaire est supérieur à cet espace, les galets 16-19 peuvent avantageusement être placés en dehors de l'encombrement de la cabine. Le système de traction du véhicule, représenté ici par un câble tracteur 38 et des pinces d'accouplement 39, peut avantageusement se situer sous le plancher du véhicule au même titre que l'unité centrale 23 ou tout autre accessoire. Les portes 42 de la cabine, pouvant être situées des deux cotés, sont guidées et commandées à partir d'un mécanisme 41 également situé sous le plancher. Un détecteur 24 de basculement transversal du véhicule pilote l'unité centrale 23, qui commande les vérins 22 de manière à éviter un basculement excessif pouvant provoquer une chute latérale du véhicule.

L'avantage d'une disposition de la cabine au-dessus des câbles ressort clairement des figures 15 et 16, qui représentent respectivement une installation classique à suspente et à pylônes très hauts et une installation selon l'invention.

Une autre variante est illustrée par les figures 17 et 18 qui sont des vues analogues aux figures 3 et 4. Les vérins 22 relient les galets 16-19 à la partie essentielle de l'habitacle 15, en l'occurrence au plancher 25 qui supporte les passagers. Dans cette réalisation la base de l'habitacle est constituée par un fond et par un plancher et les vérins sont intercalés entre le fond et le plancher, de la manière représentée sur les figures. Le fonctionnement est identique à ceux décrits ci-dessus et cette réalisation peut être intéressante lorsque les variations de hauteur restent faibles.

La figure 19 est relative à une correction de trajectoire pour réduire ou compenser l'accélération verticale du véhicule, notamment au passage d'un pylône. L'invention est appliquée à un véhicule du type selon les figures 13 et 14, auxquelles on se reportera avantageusement pour de plus amples détails, mais il est clair que l'invention décrite est applicable aux autres systèmes de véhicules décrits précédemment. Le véhicule 15 sans suspente roule par quatre galets 16-19 sur une paire de câbles porteurs espacés 11, 12. Les galets sont disposés sous le véhicule 15 et à chaque galet est associé un vérin 22, intercalé entre le galet et le plancher du véhicule. Les vérins 22 du véhicule, représenté à gauche sur la figure, sont commandés par un détecteur 46 de l'accélération verticale qui pilote l'unité centrale 23.

Le fonctionnement est facile à comprendre. Pendant le parcours sur la partie sensiblement horizontale de la voie les vérins 22 sont en position allongée et ils restent dans cette position tant que l'accélération verticale mesurée par le détecteur 46 reste faible. A l'approche du pylône 3 la variation de la pente des câbles 11,12 engendre une accélération verticale montante, détectée par le détecteur 46, qui commande une rétraction des vérins 22 de manière à rapprocher la cabine des galets. La trajectoire de la cabine est ainsi différente de celle des câbles 11,12 et sa forme aplatie engendre une accélération verticale réduite. Après le passage du sommet du sabot du pylône 3 l'accélération verticale descendante engendre une opération inverse qui ramène les vérins en position allongée.

Dans la version de l'installation selon la figure 19 celle-ci est avantageusement perfectionnée en attribuant aux vérins 22, en plus de la fonction de réduction de l'accélération verticale, une fonction de maintien de la verticalité de la cabine, décrite ci-dessus. A cet effet il suffit de prévoir une course suffisante des vérins 22, actifs tout le long de la ligne et d'adjoindre au détecteur 46 un correcteur d'assiette (non représenté) qui contrôle la verticalité de la cabine.

Sur le véhicule au centre de la figure 19 on a représenté un autre mode de commande des vérins 22, selon l'invention, en remplacement du détecteur de l'accélération verticale. En amont du pylône 3 est disposé, par exemple au sol, un détecteur 47 agencé pour capter au passage du véhicule des données , fournies par un émetteur 48 et concernant le câble, en particulier l'inclinaison du câble. Le détecteur 47 retransmet à l'unité centrale 23 de commande des vérins 22, des informations en partie représentatives de la trajectoire du câble au passage du pylône. Selon l'installation, ces informations peuvent être suffisantes pour piloter les vérins de façon à réduire l'accélération verticale. L'information peut être précisée en disposant des détecteurs 47 en plusieurs emplacements, de même qu'en adjoignant au détecteur 47 d'autres capteurs (non représentés) par exemple de la position en hauteur du véhicule, qui dépend du poids du véhicule. L'unité centrale 23 peut encore recevoir d'autres informations, telle que la vitesse du câble, qui déterminent l'accélération verticale.

Sur la figure 20 , analogue à la figure 4, chaque câble porteur est dédoublé en deux câbles 11,11' et 12,12', parallèles et juxtaposés et chaque galet est dédoublé en deux galets 18,18' et 19,19', juxtaposés sur le même axe pour rouler sur le câble correspondant. On comprend que lors de la défaillance de l'un des ensembles, par exemple 11-18, l'ensemble juxtaposé 11'-18' assure la relève et la portance.

La figure 21 représente le passage d'un véhicule 15 des voies à câbles 11,11' ; 12,12' à une voie en gare à rails 49,49' ; 50,50', chaque câble étant prolongé par un rail et dans la zone de jonction entre le câble et le rail subsiste toujours un intervalle, respectivement 51,51', dû au passage des câbles 11,11', déviés vers le bas et 52,52' pour les câbles 12,12'. Selon l'invention les intervalles 51,51' sont décalés longitudinalement l'un par rapport à l'autre de telle manière que le galet 11' franchisse l'intervalle 51' avant que le galet 11 franchisse l'intervalle 51. D'une manière identique les intervalles 52,52' sont décalés.

Il a été expliqué précédemment que la juxtaposition des câbles et celle des galets permet à l'un des galets de se substituer à l'autre en cas de défaillance et on comprend que lors du franchissement de l'intervalle 51' par le galet 18' c'est le galet 18 qui prend la relève et assure le support du véhicule 15. De même au passage de l'intervalle 51 par le galet 18 le support est assuré par le galet 18'. Le franchissement des autres intervalles s'effectue de la même manière. Le passage du véhicule des câbles vers les rails s'opère ainsi sans aucune secousse et le franchissement peut être réalisé à grande vitesse.

La figure 22 est une vue analogue à la figure 13 montrant une variante de réalisation. Les 4 galets (16-19) sont fixés à un châssis 62 et les vérins 22 associés à chaque galet sont intercalés entre le châssis 62 et l'habitacle 15.

Les figures 23 et 24 représentent un véhicule 15, selon les figures 13,14, débrayé du câble tracteur 38, roulant en station sur des rails 60 et dont les pinces 39 d'accouplement sont rétractées de façon à ne pas empiéter sur le gabarit du sol 61 de la station.

## Revendications

1. Installation aérienne de transport de personnes, comprenant deux câbles (11,12) porteurs aériens espacés, s'étendant parallèlement à un même niveau, en étant tendus entre deux pylônes (13) pour constituer une voie incurvée de circulation présentant une flèche déformable, et un véhicule asservi (15) guidé positivement, comprenant un habitacle (25) pour des personnes, quatre galets (16-19) disposés en rectangle, avec deux galets (16,18) espacés longitudinalement, roulant sur l'un des câbles (11), et deux galets (17,19), espacés longitudinalement, roulant sur l'autre câble (12), pour supporter et guider l'habitacle du véhicule circulant sur la voie incurvée, et un dispositif de liaison (22) sans suspente entre les galets (16-19) et l'habitacle pour positionner l'habitacle longitudinalement et transversalement,
**caractérisée en ce que** les quatre galets (16-19) suivent indépendamment les variations en hauteur du câble associé (11,12) dans l'espace, au cours du déplacement du véhicule, que ledit dispositif de liaison (22) comporte pour chaque galet un vérin positif individuel, réglable en hauteur, et que le véhicule comporte une unité centrale (23) qui commande les différents vérins individuels de manière à compenser les variations en hauteur des différents galets, imposées par les câbles, au cours du déplacement sur la voie incurvée.

2. Installation selon la revendication 1, **caractérisée en ce que** le véhicule (15) comporte un dispositif de mesure (24) de l'inclinaison de l'habitacle (25) qui pilote l'unité centrale (23) et que l'unité centrale (23) commande les vérins (22) pour maintenir horizontal l'habitacle (25).

3. Installation selon la revendication 1 ou 2, **caractérisée en ce que** les câbles (11,12) sont situés sous le véhicule (15), et que le véhicule roule au dessus des câbles et comporte un détecteur (24) de basculement transversal du véhicule qui pilote l'unité centrale (23) de manière à éviter tout basculement transversal excessif et toute chute latérale du véhicule.

4. Installation selon la revendication 3, **caractérisée en ce que** elle comporte un câble tracteur (38), intercalé, sous le véhicule, entre les câbles porteurs (11,12) et une pince (39) d'accouplement au câble fixée sous le véhicule.

5. Installation selon l'une quelconque des revendications précédentes, **caractérisée en ce que** les quatre galets (16-19) et les quatre vérins (22) associés sont disposés aux quatre coins de l'habitacle et que les quatre vérins (22) présentent un débattement vertical, commandé par l'unité centrale.

6. Installation selon la revendication 5, **caractérisée en ce que** les vérins (22) sont intercalés entre le fond de l'habitacle et le plancher (25) supportant les passagers.

7. Installation selon l'une quelconque des revendications précédentes, **caractérisée en ce que** chaque câble porteur (11,12) est dédoublé en une paire de câbles porteurs (11,11' et 12,12'), juxtaposés, identiques de section réduite, s'étendant parallèlement et soumis à une même tension et que chaque galet (16-19) est également dédoublé en une paire de galets (18,18' et 19,19'), les galets d'une même paire roulant sur les câbles d'une même paire en étant montés sur un même axe pour que l'un des galets supporte le véhicule lors d'une défaillance de l'autre.

8. Installation selon la revendication 7, **caractérisée en ce que** chaque voie constituée par les câbles porteurs juxtaposés (11,11' et 12,12') est raccordée à une voie à rails fixes (49,49' et 50,50'), chaque rail prolongeant l'un des câbles avec un intervalle (51,51' et 52,52') entre l'extrémité du câble et celle du rail et que les intervalles (51- 52') sont décalés longitudinalement l'un par rapport à l'autre.

9. Installation selon l'une quelconque des revendications précédentes, **caractérisée en ce que** le véhicule comporte un dispositif de mesure de l'accélération verticale (46) qui pilote l'unité centrale (23) pour commander une réduction de la longueur des vérins (22) lors d'un accélération verticale montante et par la suite, notamment après le passage du pylône (3) un allongement lors de l'accélération verticale descendante.

10. Installation selon l'une quelconque des revendications 1 à 8, **caractérisée en ce que** un détecteur (47), placé en un point déterminé en amont du pylône (3), reçoit d'un émetteur (48) porté par le véhicule, au passage en ce point, des informations spécifiques conditionnant l'accélération verticale au passage du pylône (3), ces informations, étant transmises par le détecteur (47) à l'unité centrale (23) qui commande les vérins (22) pour réduire l'accélération verticale.

11. Installation selon l'une quelconque des revendications 1 à 8, **caractérisée en ce que** le véhicule (15) comporte un détecteur (28) de la variation de la hauteur du véhicule (15) qui pilote l'unité centrale (23), laquelle commande simultanément et de la même valeur les vérins individuels (22) pour maintenir constant le niveau du véhicule notamment au passage de pylônes.

12. Installation selon l'une quelconque des revendications 1 à 5 **caractérisée en ce que** le véhicule (15) comporte des galets (16-19) fixés à un châssis (49) et que les vérins (22) associés à chaque galet sont intercalés entre le châssis (49) et l'habitacle (15).

13. Installation selon l'une quelconque des revendications précédentes **caractérisée en ce que** le véhicule (15) comporte un ou plusieurs moteurs électriques d'entrainement d'un ou plusieurs galets (16-19).

14. Installation selon la revendication 4 **caractérisée en ce que** la pince (39) d'accouplement au câble tracteur est rétractable après désaccouplement du câble tracteur.

## Patentansprüche

1. Luftseilpersonentransportanlage, die zwei voneinander beabstandete Lufttragseile (11, 12) umfasst, die sich parallel auf gleicher Höhe erstrecken und dabei zwischen zwei Stützen (13) gespannt sind, um einen bogenförmigen Zirkulationsweg mit verformbarer Durchhang zu bilden, sowie ein fest geführtes gesteuertes Fahrzeug (15), das umfasst: einen Fahrzeuginnenraum (25) für Personen, vier im Viereck angeordnete Rollen (16-19), von denen zwei Rollen (16, 18) der Länge nach beabstandet sind und an einem der Seile (11) laufen, und zwei der Länge nach beabstandete Rollen (17, 19), die am anderen Seil (12) laufen, um den Innenraum des Fahrzeugs, das an dem bogenförmigen Weg zirkuliert, zu tragen und zu führen, und eine aufhängungslose Verbindungsvorrichtung (22) zwischen den Rollen (16-19) und dem Fahrzeuginnenraum, um diesen längs und quer zu positionieren, **dadurch gekennzeichnet, dass** die vier Rollen (16-19) unabhängig voneinander den Höhenunterschieden des zugeordneten Seils (11, 12) im Raum folgen, während sich das Fahrzeug bewegt, dass die genannte Verbindungsvorrichtung (22) für jede Rolle einen eigenen, sicher arbeitenden höhenverstellbaren Zylinder umfasst, und dass das Fahrzeug eine Zentraleinheit (23) umfasst, die die einzelnen Zylinder so steuert, dass von den Seilen ausgehende Höhenschwankungen der einzelnen Rollen während der Bewegung auf dem bogenförmigen Weg kompensiert werden.

2. Anlage nach Anspruch 1, **dadurch gekennzeichnet, dass** das Fahrzeug (15) eine Vorrichtung (24) zum Messen der Neigung der Kabine (25) umfasst, welche die Zentraleinheit (23) steuert, und dass die Zentraleinheit (23) die Zylinder (22) so steuert, dass die Kabine (25) horizontal gehalten wird.

3. Anlage nach Anspruch 1 oder 2, **dadurch gekennzeichnet, dass** die Seile (11, 12) unter dem Fahrzeug (15) angeordnet sind und dass das Fahrzeug über den Seilen fährt und einen Sensor (24) umfasst, der die transversalen Schwingbewegungen des Fahrzeugs misst und die Zentraleinheit (23) so steuert, dass ein exzessives transversales Hin- und Herschwingen und ein seitliches Herausfallen des Fahrzeugs verhindert werden.

4. Anlage nach Anspruch 3, **dadurch gekennzeichnet, dass** sie ein Zugseil (38) umfasst, das unter dem Fahrzeug zwischen den Tragseilen (11, 12) und einer Klemme (39) zum Ankuppeln an das unter dem Fahrzeug befestigte Seil vorgesehen ist.

5. Anlage nach einem der vorstehenden Ansprüche, **dadurch gekennzeichnet, dass** die vier Rollen (16-19) und die vier dazugehörigen Zylinder (22) an den vier Ecken der Kabine vorgesehen sind und dass die vier Zylinder (22) eine von der Zentraleinheit gesteuerte vertikale Beweglichkeit aufweisen.

6. Anlage nach Anspruch 5, **dadurch gekennzeichnet, dass** die Zylinder (22) zwischen dem Boden der Kabine und dem Fußboden (25) angeordnet sind, der die Fahrgäste trägt.

7. Anlage nach einem der vorstehenden Ansprüche, **dadurch gekennzeichnet, dass** jedes Tragseil (11, 12) in ein Paar identischer, nebeneinander angeordnete Tragseile (11, 11' und 12, 12') mit verringertem Querschnitt geteilt ist, die parallel verlaufen und die gleiche Spannung haben, sowie dadurch, dass jede Rolle (16-19) ebenfalls in ein Paar Rollen (18, 18' und 19, 19') unterteilt ist, wobei die Rollen eines Paares auf den Seilen ein und desselben Paares laufen, wobei sie auf ein und derselben Achse montiert sind, damit eine der Rollen das Fahrzeug im Falle eines Versagens der anderen trägt.

8. Anlage nach Anspruch 7, **dadurch gekennzeichnet, dass** jeder von den nebeneinander angeordneten Tragseilen (11, 11' und 12, 12') gebildete Weg an einen Weg mit festen Schienen (49, 49' und 50, 50') anschließt, wobei jede Schiene eines der Seile mit einem Abstand (51, 51' und 52, 52') zwischen dem Ende des Seils und dem der Schiene verlängert, sowie dadurch, dass die Abstände (51-52') der Länge nach versetzt zueinander angeordnet sind.

9. Anlage nach einem der vorstehenden Ansprüche, **dadurch gekennzeichnet, dass** das Fahrzeug eine Vorrichtung zum Messen der vertikalen Beschleunigung (46) umfasst, welche die Zentraleinheit (23) steuert, um eine Verringerung der Lange der Zylinder (22) bei zunehmender vertikaler Beschleunigung und anschließend, vor allem nach dem Passieren der Stütze (3), eine Verlängerung bei abnehmender vertikaler Beschleunigung zu bewirken.

10. Anlage nach einem der Ansprüche 1 bis 8, **dadurch gekennzeichnet, dass** ein Sensor (47), der an einer bestimmten Stelle vor der Stütze (3) angeordnet ist, von einem von dem Fahrzeug getragenen Sender (48) beim Passieren dieser Stelle spezifische Informationen erhält, die sich auf die vertikale Beschleunigung beim Passieren der Stütze (3) auswirken, wobei diese Informationen von dem Sensor (47) an die Zentraleinheit (23) übertragen werden, die die Zylinder (22) so steuert, dass die vertikale Beschleunigung verringert wird.

11. Anlage nach einem der Ansprüche 1 bis 8, **dadurch gekennzeichnet, dass** das Fahrzeug (15) einen Sensor (28) zur Erfassung der Höhenschwankungen des Fahrzeugs (15) umfasst, der die Zentraleinheit (23) steuert, die die einzelnen Zylinder (22) gleichzeitig und mit dem gleichen Wert so steuert, dass die Höhe des Fahrzeugs insbesondere beim Passieren von Stützen konstant gehalten wird.

12. Anlage nach einem der Ansprüche 1 bis 5, **dadurch gekennzeichnet, dass** das Fahrzeug (15) Rollen (16-19) aufweist, die an einem Rahmen (49) befestigt sind, und dass die jeder Rolle zugeordneten Zylinder (22) zwischen dem Rahmen (49) und der Kabine (15) montiert sind.

13. Anlage nach einem der vorstehenden Ansprüche, **dadurch gekennzeichnet, dass** das Fahrzeug (15) einen oder mehrere elektrische(n) Antriebsmotor(en) für eine oder mehrere Rolle(n) (16-19) umfasst.

14. Anlage nach Anspruch 4, **dadurch gekennzeichnet, dass** die Klemme (39) zum Ankuppeln an das Zugseil nach dem Auskuppeln des Zugseils einziehbar ist.

## Claims

1. An overhead installation for transporting people, comprising two overhead carrying cables (11,12) spaced apart from one another, extending in parallel manner on the same level, being stretched taut between two pillars (13) to form a curved running track presenting a deformable sag, and a positively guided, servo-controlled vehicle (15) comprising a passenger compartment (25), four rollers (16-19) arranged in the form of a rectangle, with two rollers (16,18) longitudinally spaced apart from one another running on one of the cables (11), and two rollers (17,19) longitudinally spaced apart from one another running on the other cable (12), to support and guide the passenger compartment of the vehicle running on the curved track, and a connecting device (22) without a hanger arm between the rollers (16-19) and the passenger compartment to position the passenger compartment longitudinally and transversely, **characterized in that** the four rollers (16-19) follow the height variations of the cable (11,12) in space independently, during movement of the vehicle, that said connecting device (22) comprises an individual positive height-adjustable jack for each roller, and that the vehicle comprises a central unit (23) which controls the different individual jacks so as to compensate the height variations of the different rollers, imposed by the cables, during movement on the curved track.

2. The installation according to claim 1, **characterized in that** the vehicle (15) comprises a device for measuring (24) the incline of the passenger compartment (25) which controls the central unit (23), and that the central unit (23) controls the jacks (22) to keep the passenger compartment (25) horizontal.

3. The installation according to claim 1 or 2, **characterized in that** the cables (11,12) are located underneath the vehicle (15), and that the vehicle runs above the cables and comprises a detector (24) of transverse rocking of the vehicle which controls the central unit (23) so as to prevent any excessive transverse rocking and any sideways toppling of the vehicle.

4. The installation according to claim 3, **characterized in that** it comprises a hauling cable (38), underneath the vehicle, fitted between the carrying cables (11,12) and a clamp (39) for coupling to the cable fixed underneath the vehicle.

5. The installation according to any one of the foregoing claims, **characterized in that** the four rollers (16-19) and the four associated jacks (22) are located at the four corners of the passenger compartment and that the four jacks (22) present a vertical displacement, controlled by the central unit.

6. The installation according to claim 5, **characterized in that** the jacks (22) are fitted between the bottom of the passenger compartment and the floor (25) supporting the passengers.

7. The installation according to any one of the foregoing claims, **characterized in that** each carrying cable (11,12) is doubled up into a pair of identical, juxtaposed carrying cables (11,11' and 12,12') of reduced cross-section, extending in parallel manner to one another and subjected to the same tension, and that each roller (16-19) is also doubled up into a pair of rollers (18,18' and 19,19'), the rollers of one and the same pair running on the cables of one and the same pair being fitted on the same spindle so that one of the rollers supports the vehicle in the case of malfunctioning of the other roller.

8. The installation according to claim 7, **characterized in that** each track constituted by the juxtaposed carrying cables (11,11' and 12,12') is connected to a track with fixed rails (49,49' and 50,50'), each rail extending one of the cables with a gap (51,51' and 52,52') between the end of the cable and that of the rail, and that the gaps (51- 52') are longitudinally staggered with respect to one another.

9. The installation according to any one of the foregoing claims, **characterized in that** the vehicle comprises a device for measuring the vertical acceleration (46) which controls the central unit (23) to command a reduction of the length of the jacks (22) when an ascending vertical acceleration takes place, and to subsequently command an elongation when a descending vertical acceleration takes place, in particular after having passed over the pillar (3).

10. The installation according to any one of claims 1 to 8, **characterized in that** a detector (47), placed at a specific point up-line from the pillar (3), receives specific information conditioning the vertical acceleration when passing over the pillar (3), from an emitter (48) carried by the vehicle, when passing this point, the information being transmitted by the detector (47) to the central unit (23) which controls the jacks (22) to reduce the vertical acceleration.

11. The installation according to any one of claims 1 to 8, **characterized in that** the vehicle (15) comprises a detector (28) of the variation of the height of the vehicle (15) which controls the central unit (23), which unit commands the individual jacks (22) simultaneously and by the same value to keep the level of the vehicle constant in particular when passing over the pillars.

12. The installation according to any one of claims 1 to 5, **characterized in that** the vehicle (15) comprises rollers (16-19) fixed to a chassis (49) and that the jacks (22) associated with each roller are fitted between the chassis (49) and the passenger compartment (15).

13. The installation according to any one of the foregoing claims, **characterized in that** the vehicle (15) comprises one or more electric motors driving one or more rollers (16-19).

14. Installation according to claim 4, **characterized in that** the clamp (39) for coupling to the hauling cable is retractable after it has been uncoupled from the hauling cable.
